# EUROPÄISCHE PATENTSCHRIFT

(11) **EP 0 798 132 B1**
(45) Veröffentlichungstag und Bekanntmachung des Hinweises auf die Patenterteilung: **18.08.1999**
(21) Anmeldenummer: 96104832.9
(22) Anmeldetag: 27.03.1996
(51) Int. Cl.: B42C 9/00

(54) **Vorrichtung und Verfahren zum Binden eines aus losen Blättern bestehenden Dokumentenstapels**
Device and method for binding a pile of loose documents
Dispositif et méthode pour la reliure d'une pile de documents non serrée

(43) Veröffentlichungstag der Anmeldung: 01.10.1997
(73) Patentinhaber: ESSELTE N.V., 9100 St. Niklaas (BE)
(72) Erfinder: Carlsen, Jan Herlov, Walton on Thames, Surrey KT12 2YD (GB)
(74) Vertreter: Andres, Angelika Maria

(56) Entgegenhaltungen:
- DE-A- 3 914 571
- US-A- 3 717 366

## Beschreibung

Die Erfindung betrifft eine Vorrichtung und ein Verfahren zum Binden eines aus losen Blättern bestehenden Dokumentenstapels mittels eines Schmelzklebers, der auf der Innenseite des Rückens eines die losen Blätter aufnehmenden Einbandes angeordnet ist.

Aus der DE 39 14 571 C2 ist ein Bindegerät mit einem Rahmengestell und zwei parallelen Stützwandungen bekannt geworden. Zwischen den beiden Stützwandungen ist ein Einstellschacht zum Einstellen der mit den Blättern gefüllten Einbanddecken vorgesehen. Der Einstellschacht wird unterseitig während der Heizphase von einer Heizplatte und während der Kühlphase von einer kühlenden Abstellfläche begrenzt. Hierzu sind Heizplatte und Abstellfläche nebeneinander angeordnet und werden je nach entsprechender Phase des Bindevorgangs in den Abstellschacht eingeschoben. Durch diese Ausgestaltung wird erreicht, daß die gebundenen Mappen für das Abkühlen nicht mehr aus dem Abstellschacht herausgehoben werden müssen. Vielmehr können sie darin verbleiben, ohne daß hierdurch die Abkühlzeit verlängert werden würde. Insbesondere wird verhindert, daß sich die frisch gebundenen Blätter innerhalb der Einbanddecken durch das Herausnehmen der Mappe verschieben. Letzteres setzt die Bindequalität natürlich erheblich herab.

Als nachteilig ist bei dieser Lösung anzusehen, daß die Heizphase eines nachfolgenden Bindeprozesses und damit das Binden eines weiteren Dokumentenstapels nicht starten kann, solange sich die Abstellfläche während der Kühlphase am Boden des Einstellschachtes befindet. Die erforderliche Zeit für einen Bindezyklus wird also um die Zeitdauer der Kühlphase verlängert. Die erhöhte Qualität der gebundenen Produkte, die dadurch erzielt wird, daß die Produkte während der Heiz- und Kühlphase nicht bewegt werden, wird auf Kosten einer erheblich erhöhten Bindezeit erkauft. Unter dem Gesichtspunkt der Rationalisierung und Erhöhung der Effektivität ist dies natürlich völlig inakzeptabel.

Der Erfindung liegt die Aufgabe zugrunde, eine Vorrichtung und ein Verfahren vorzuschlagen, wobei die für einen kompletten Bindevorgang, der sich aus Heizphase und Kühlphase zusammensetzt, erforderliche Zeit im wesentlichen durch die Dauer der Heizphase bestimmt ist.

Die Aufgabe wird hinsichtlich der Vorrichtung dadurch gelöst, daß die Vorrichtung an ihrer Oberseite zwei längliche, sich ins Innere des Gehäuses hineinerstreckende Öffnungen zur Aufnahme jeweils eines Dokumentenstapels aufweist, wobei jede Öffnung aus einer Grundfläche, zwei Seitenflächen und zwei Stirnflächen besteht, und daß die Grundfläche einer der beiden Öffnungen während eines Bindezyklus von einer zwischen den beiden Öffnungen über einen Verstellmechanismus hin- und herbewegbaren Heizplatte gebildet wird, während die Grundfläche der jeweils anderen Öffnung von einem Trägersystem gebildet wird.

Die Erfindung ermöglicht es also erstmals, die Heizphase eines ersten Dokumentenstapels und die Kühlphase eines zweiten Dokumentenstapels parallel zueinander ablaufen zu lassen. Im Idealfall läßt sich mit dem erfindungsgemäßen Bindegerät ein Bindezyklus daher auf die Hälfte der Zeit reduzieren, die bei herkömmlichen Bindegeräten zur Erzielung eines vergleichbaren Ergebnisses erforderlich gewesen ist.

Gemäß einer vorteilhaften Weiterbildung der erfindungsgemäßen Vorrichtung ist die Heizplatte in/auf einem Trägersystem gelagert. Vorzugsweise handelt es sich bei dem Trägersystem um Stege, die in einem Rahmengestell gelagert sind, wobei die Stege in Richtung der Verschiebbarkeit der Heizplatte verlaufen. Die Ebene, in der die Oberkanten der Stege angeordnet sind, bildet jeweils die Grundfläche von einer der beiden Öffnungen.

Während der Heizphase ist der Rücken des Einbandes, in dem die zu bindenden Dokumente angeordnet sind, in Kontakt mit der Oberfläche der Heizplatte, die in einer der beiden Öffnungen angeordnet ist. Wird die Heizplatte nach Beendigung der Heizphase in die andere Öffnung verschoben, ruht der Rücken des Einbandes auf dem Trägersystem. Vorzugsweise besteht das Trägersystem gemäß einer kostengünstigen Ausbildung aus zumindest zwei parallelen Stegen, die in Verschieberichtung der Heizplatte verlaufen und diese in einzelne Abschnitte unterteilen.

Während der Heizphase ist die Oberfläche der Heizplatte zumindest auf derselben Höhe wie die Oberkanten des Trägersystems. Auf diese Weise ist der Kontakt zwischen Heizplatte und Einbandrücken des Dokumentenstapels sichergestellt. Damit ein problemloses Verschieben der Heizplatte erfolgen kann, ist gemäß einer vorteilhaften Weiterbildung der erfindungsgemäßen Vorrichtung ein Hebe-/Absenkmechanismus vorgesehen ist, der die durch die Oberkanten des Trägersystems definierte Ebene während des Verschiebens der Heizplatte von einer Öffnung zur anderen über die von der Oberseite der Heizplatte definierte Ebene hinausbewegt. Das Anheben des Trägersystems erfolgt vorzugsweise automatisch nach Beendigung der Heizphase mittels zweier Solenoide, die auf entgegengesetzten Seiten des Rahmengestells angeordnet sind.

Zur Verstellung der Heizplatte sind an den Stirnseiten der Heizplatte bzw. der Aufnahmevorrichtung für die Heizplatte zwei Zapfen vorgesehen, wobei jeder der beiden Zapfen in einem Längsschlitz eines Hebels geführt ist. Die entgegengesetzten Enden der beiden Hebel sind über eine feste Welle miteinander verbunden sind. Die Welle ist in dem Gehäuse des Bindegerätes befestigt. Durch Drehen der Welle wird die Heizplatte von einer ersten Position, in der sie in der ersten Öffnung positioniert ist, in eine zweite Position, in der sie in der anderen, zweiten Öffnung angeordnet ist, bewegt. Vorteilhafterweise wird zum Verschieben der Heizplatte ein Kurbelwellengetriebe eingesetzt, das vorzugsweise mittels eines Elektromotors angetrieben wird. Das Kurbelwellengetriebe hat den Vorteil, daß ein Motor verwendet werden kann, der zum Hin- und Herschieben der Heizplatte lediglich in eine Richtung drehen muß. Diese Variante ist entsprechend kostengünstig.

Alternativ ist vorgesehen, daß das Verschieben der Heizplatte manuell mittels eines Hebels erfolgt.

Gemäß einer vorteilhaften Weiterbildung der erfindungsgemäßen Vorrichtung wird vorgeschlagen, daß die Heizplatte in einer Haltevorrichtung angeordnet ist, die derart dimensioniert und ausgestaltet ist, daß sie die Öffnung, in der die Heizplatte jeweils positioniert ist, von unten her verschließt. Durch die Ausgestaltung wird ein unerwünschtes Abkühlen der Heizplatte durch den kühlenden, von einem Gebläse erzeugten Luftstrom vermieden.
Zur Beschleunigung der Abkühlens des erhitzten Rückens des Einbandes hat es sich als besonders günstig herausgestellt, das erfindungsgemäße Bindegerät mit einem effektiven Kühlsystem auszustatten. Gemäß einer vorteilhaften Weiterbildung ist zu diesem Zwecke innerhalb des Gehäuses ein Gebläse, vorzugsweise ein Ventilator, vorgesehen ist, der Luft durch Eintrittsöffnungen von außerhalb des Gehäuses ansaugt, und sie jeweils durch diejenige der beiden Öffnungen an dem erhitzten Einbandrücken vorbeileitet, die von der Heizplatte nicht abgedeckt ist. Besonders günstig ist es in diesem Zusammenhang, wenn die Menge der zugeführten Luft derart gesteuert wird, daß die Zeitdauer für das Kühlen des gebundenen Produktes höchstens so groß ist wie die Zeitdauer, die zum Aufheizen des Produktes benötigt wird. Durch diese Maßnahme läßt sich die Kapazität der erfindungsgemäßen Vorrichtung optimieren.

Vorteilhafterweise ist in jeder der beiden Öffnungen ein Sensor vorgesehen ist, der das Positionieren eines Dokumentenstapels in der Öffnung erkennt und an eine Steuer-/Regeleinheit weiterleitet. Die Heizphase bzw. die Kühlphase werden automatisch oder manuell gestartet, sobald der Sensor das Positionieren eines Dokumentenstapels erkennt.

Gemäß einer vorteilhaften Weiterbildung der erfindungsgemäßen Vorrichtung ist eine Steuer-/Regeleinheit vorgesehen ist, die die Vorgänge in dem Bindegerät, z.B. die Erkennungssignale der Sensoren, die Temperaturregelung der Heizplatte, das Verschieben der Heizplatte von einer Position in die andere, das Anheben und Absenken des Trägersystems und damit des Dokumentenstapels sowie das Ein- und Ausschalten des Gebläses, auswertet und sukzessive die erforderlichen Arbeitsschritte entsprechend vorgegebener Daten regelt/steuert. Über die Steuerung lassen sich die erforderlichen Bedienungshandgriffe an dem Bindegerät auf eine Minimum reduzieren.

Die Aufgabe wird hinsichtlich des Verfahrens durch die folgenden Verfahrensschritte gelöst: die losen Blätter werden in einem Einband positioniert, dessen Rücken mit einem Schmelzkleber präpariert ist; der Einband wird auf einer Heizplatte positioniert, die die Grundfläche einer ersten von zwei länglichen, sich ins Innere hineinerstreckende Öffnungen bildet; die Heizplatte wird nach Beendigung der Heizphase in die andere Öffnung geschoben, wobei der Rücken des Dokumentenstapels nach Verschiebung der Heizplatte auf einem parallel zur Verschieberichtung starr angeordneten Trägersystem zu liegen kommt.

Gemäß einer vorteilhaften Weiterbildung des erfindungsgemäßen Verfahrens ist vorgesehen, daß die Heizplatte während der Aufheizphase, d.h. vor Erreichen der gewünschten Bindetemperatur, in die beiden Endpositionen verfahren wird und anschließend in einer Mittelposition zwischen den beiden Öffnungen bis zur Beendigung der Aufheizphase gehalten wird. Erst bei Erreichen der Betriebstemperatur wird die Heizplatte in eine der beiden Öffnungen verschoben. Dem Bedienpersonal wird über ein LED-System angezeigt, welche der beiden Öffnungen nach der Inbetriebnahme des Bindegerätes, d.h. nach Ablauf der Aufheizphase, zur Aufnahme eines Dokumentenstapels bereit ist.
Vorteilhafterweise führt das Bindegerät nach dem Einschalten einen Selbsttest durch, bei dem die Funktionstüchtigkeit der einzelnen Elemente des Bindegerätes überprüft wird.

Gemäß einer Ausgestaltung des erfindungsgemäßen Verfahrens ist vorgesehen, daß sowohl das Erreichen der vorbestimmten Bindetemperatur als auch nachfolgend der Ablauf der vorgegebenen Heiz- bzw. Abkühlphase dem Bedienpersonal optisch und/oder akustisch angezeigt werden. Wie bereits an vorhergehender Stelle beschrieben, erfolgt eine optische Anzeige bevorzugt über verschiedenfarbige LEDs im Blink- oder im Dauerbetrieb. Beispielsweise signalisiert die Farbe "grün" die Betriebsbereitschaft des Systems, während die Farbe "rot" anzeigt, daß das Bindegerät nicht betriebsbereit ist.

Gemäß einer vorteilhaften Weiterbildung des Verfahrens ist vorgesehen, daß das Bedienpersonal die Verstellung der Heizplatte nach Ablauf der vorgegebenen Heizphase - was beispielsweise durch die Anzeigeelemente visualisiert wird - manuell mittels eines Umschalthebels vornimmt.

Alternativ ist vorgesehen, daß die Bindezyklen automatisch ablaufen, wobei die einzelnen Arbeitsschritte von einer Steuer-/Regeleinheit entsprechend vorgegebener Daten geregelt/gesteuert werden. In diesem Fall beschränkt sich die Tätigkeit des Bedienpersonals auf das Positionieren der zu bindenden Produkte in bzw. auf das Herausnehmens der fertig gebundenen Produkte aus den Öffnungen des Bindegerätes.

Die Erfindung wird anhand der nachfolgenden Figuren näher erläutert. Es zeigt:
Fig. 1: eine schematische, perspektivische Darstellung einer ersten Ausführungsform der erfindungsgemäßen Vorrichtung,
Fig. 1a: eine perspektivische Darstellung der Vorrichtung zur Messung der Dicke des zu bindenden Dokumentenstapels,
Fig.2: eine schematische, perspektivische Darstellung einer zweiten Ausführungsform der erfindungsgemäßen Vorrichtung,
Fig. 3: eine zeichnerische Darstellung der Temperaturänderungen von Dokumentenstapeln während aufeinanderfolgender Bindezyklen,
Fig. 4: eine perspektivische Ansicht der verstellbaren Heizplatte mit teilweise aufgebrochenen Gehäuse,
Fig. 5: eine perspektivische Darstellung der verstellbaren Heizplatte mit Hebe-/Absenkmechanismus für das Trägersystem,
Fig. 6: eine perspektivische Darstellung des Verstellmechanismus' der Heizplatte,
Fig. 7: ein Querschnitt gemäß der Kennzeichnung VII-VII in Fig. 6,
Fig. 8: eine perspektivische Darstellung des erfindungsgemäßen Kühlsystems,
Fig. 9: eine perspektivische Darstellung des erfindungsgemäßen Kühlsystems mit teilweise aufgebrochenem Gehäuse des Bindegerätes,
Fig. 10: ein Blockdiagramm der einzelnen Komponenten des Bindegerätes und
Fig. 11: ein Flußdiagramm zur Ansteuerung der Steuer-/Regeleinrichtung des erfindungsgemäßen Bindegerätes.

In Fig. 1 ist eine schematische, perspektivische Darstellung einer ersten Ausführungsform der erfindungsgemäßen Vorrichtung zu sehen. Das Bindegerät 1 besteht aus einem Gehäuse 3, an dessen Oberseite zwei längliche, ins Innere des Bindegerätes 1 hineinreichende Öffnungen 2 vorgesehen sind. Die in der Fig. 1 nicht gesondert dargestellten Dokumentenstapel werden zum Zwecke des Bindens in die Öffnungen 2 eingefügt, wobei der Einbandrücken eines der beiden eingebrachten Dokumentenstapel während der Heizhase in direktem Kontakt mit der Heizplatte 10 ist, der Einbandrücken des zweiten Dokumentenstapels wird von einem Trägersystem gestützt.

Die Inbetriebnahme des Bindegerätes 1 sowie das erstmalige Einfügen von Dokumentenstapeln in eine bzw. beide Öffnungen 2 spielen sich bevorzugt folgendermaßen ab: das Bindegerät 1 wird mittels eines Schalters 4 in Betrieb genommen. Nach Inbetriebnahme testet die Steuer-/Regeleinrichtung 30 die korrekte Funktion der einzelnen elektronischen und elektrischen Komponenten des Bindegerätes 1. Insbesondere wird die Heizplatte 10 nacheinander in jede der beiden Öffnungen 2a, 2b verfahren und anschließend während der Aufheizphase bis zum Erreichen der Betriebstemperatur in einer Mittelposition zwischen den beiden Öffnungen 2 gehalten. Sobald die Heizplatte 10 die gewünschte Betriebstemperatur erreicht hat, wird sie in eine der beiden Öffnungen 2a; 2b gebracht. Die jeweilige Stellung der Heizplatte 10 wird ebenso wie die Beendigung der Aufheizphase über Anzeigeelemente 5 visualisiert. Insbesondere ist - wie in Fig. 1 dargestellt - jeweils eine Reihe von Anzeigeelementen 5 jeder der beiden Öffnungen 2a, 2b zugeordnet. Zusätzlich ist vorgesehen, die Betriebsbereitschaft des Bindegerätes 1 mittels eines akustischen Signalgebers 35 anzuzeigen.

Fig. 1a zeigt eine perspektivische Darstellung der Vorrichtung 7 zur Messung der Dicke des zu bindenden Dokumentenstapels. Die Vorrichtung 7 dient dazu, die ungefähre Dicke des zu bindenden Dokumentenstapels zu bestimmen, um nachfolgend die für den jeweiligen Anwendungsfall optimale Breite des zu verwendenden Einbandes auszuwählen. Bei der Dickenmeßvorrichtung 7 handelt es sich um eine Platte mit einer Skalierung, die in den Schlitz 6 an der Vorderseite des Bindegerätes 1 eingeschoben wird. Anschließend wird der Rücken des zu bindenden Dokumentenstapels auf die Platte aufgestellt. Mittels der Skalierung läßt sich ermitteln, welche Breite der Rücken der Einband haben sollte.

In Fig.2 ist eine schematische, perspektivische Darstellung einer zweiten Ausführungsform der erfindungsgemäßen Vorrichtung zu sehen. Diese Ausführungsform unterscheidet sich von der vorhergehenden durch die Lufteintrittsöffnungen 8, die in den Unterteil des Gehäuses 3 des Bindegerätes 1 eingelassen sind.

Fig. 3 gibt die zeichnerische Darstellung der Temperaturänderung der zu bindenden Produkte während aufeinanderfolgender Bindezyklen wieder. Phase I kennzeichnet die Aufheizphase der Heizplatte 10 nach Inbetriebnahme. Bei der Inbetriebnahme läuft der bereits an vorhergehender Stelle beschriebene Selbsttest ab.
Während der anschließenden Aufheizphase ist die Heizplatte 10 in einer Mittelstellung zwischen den beiden Öffnungen 2 positioniert. Sobald die erforderliche Betriebstemperatur erreicht ist, wird die Heizplatte 10 in die Öffnung 2a gefahren und verharrt dort in Betriebsbereitschaft. Diese Phase ist in der Fig. 3 mit II gekennzeichnet. Ist das Bindegerät 1 für den sofortigen Einsatz bestimmt, so geht die Zeitdauer dieser Phase II gegen Null.

Der Beginn der Phase III ist dadurch gekennzeichnet, daß ein zu bindender Dokumentenstapel in die Öffnung 2a eingebracht wird. Der Temperaturverlauf dieses Dokumentenstapels ist in der Zeichnung mittels der durchgezogenen Linie dargestellt.
Das Einbringen des Dokumentenstapels wird mittels eines in der Öffnung 2a plazierten Sensors 31 - vorzugsweise handelt es sich bei dem Sensor 31 um einen Reflexions- oder Transmissionsdetektor - angezeigt. Anschließend wird eine Zeitschaltuhr gestartet. Der Ablauf der für den Bindezyklus vorbestimmten Zeitdauer wird mittels eines optischen und/oder eines akustischen Signals angezeigt. Wie aus der Fig. 3 ersichtlich ist, steigt die Temperatur des Einbandrückens linear an, bis er die Temperatur der Heizplatte 10 erreicht hat. Bei dieser Temperatur, der eigentlichen Bindetemperatur, wird der Kleber geschmolzen. Der Rücken des Dokumentenstapel wird für eine vorgegebene Zeitdauer auf dieser Temperatur gehalten.

Nach Ablauf der Zeitdauer, die für die Heizphase vorgesehen ist, wird die Heizplatte 10 von der Öffnung 2a in die Öffnung 2b gefahren. Der aufgeheizte Einbandrücken des Dokumentenstapels ist nunmehr in Kontakt mit dem von einem Gebläse 28 erzeugten, kühlenden Luftstrom, der die Temperatur der Umgebungsluft hat. Wie der Temperaturverlauf in Phase IV zeigt, nimmt die Temperatur des Einbandrückens linear ab. Nach Ablauf der vorgegebenen Kühlzeit, die zwangsläufig mit der Heizdauer in der benachbarten Öffnung 2a übereinstimmt, hat der Einbandrücken eine Temperatur erreicht, bei der der Kleber wiederum ausreichend erstarrt ist, so daß der Dokumentenstapel bei Herausnahme aus der Öffnung 2b die erreichte Qualität beibehält.

Gemäß einer vorteilhaften Weiterbildung der erfindungsgemäßen Vorrichtung ist vorgesehen, daß für das Aufheizen und das Abkühlen des Einbandrückens ungefähr dieselbe Zeit benötigt wird. Der Vorteil dieser Ausbildung wird sofort ersichtlich, wenn man in Betracht zieht, was sich parallel zu den Vorgängen in der Öffnung 2a in der Öffnung 2b abspielt. Während der erste Dokumentenstapel in der Öffnung 2a aufgeheizt wird, geschieht in der Öffnung 2b nichts: Der Rücken des Dokumentenstapels ist lediglich auf dem Trägersystem gelagert. Bei Beendigung der Heizphase in der Öffnung 2a, wenn die Heizplatte 10 in die Öffnung 2b gefahren wird, beginnt die Heizphase des in der Öffnung 2b positionierten Dokumentenstapels. Dieser Dokumentenstapel ist in der Zeichnung mittels der gestrichelten Linie verdeutlicht. Während also in der Öffnung 2a der erste Dokumentenstapel aufgeheizt wird, wird der zweite Dokumentenstapel in der Öffnung 2b abgekühlt.
Nach Beendigung der Abkühlphase in der Öffnung 2a wird der fertig gebundene Dokumentenstapel herausgenommen und der nächste Dokumentenstapel - er ist gekennzeichnet durch eine Strichlinie mit größeren Abständen zwischen den einzelnen Strichen - wird in die Öffnung 2a eingefügt.
Durch den parallelen Ablauf von Heiz- und Kühlphasen in beiden Öffnungen läßt sich also die Anzahl der Dokumentenstapel, die in der üblichen Bindezeit gebunden werden können, nahezu verdoppeln.
Übrigens deuten die schraffierten Bereiche in der Fig. 3 jeweils die Zeit an, die das Bedienpersonal benötigt, um die fertig gebundenen Dokumentenstapel aus dem Bindegerät 1 zu entfernen und um die ungebundenen Dokumentenstapel einzufügen.

Fig. 4 zeigt eine perspektivische Ansicht der verstellbaren Heizplatte mit teilweise aufgebrochenen Gehäuse; Fig. 5 zeigt die verstellbare Heizplatte 10 separat. Die Heizplatte 10 ist in einer Aufnahmevorrichtung 11 angeordnet. Sie ist von Stegen 12 eines Trägersystems 20 in parallel verlaufende Abschnitte unterteilt. Während der Heizphase ist die Ebene, in der die Oberfläche der Heizplatte 10 liegt, zumindest auf derselben Höhe wie die Ebene, in der die Oberkanten der Stege 12 liegen. Nur hierdurch läßt sich sicherstellen, daß der Einbandrücken eines zu bindenden Produktes während der Heizphase in direktem Kontakt mit der Heizplatte 10 ist.

Das Trägersystem 20 besteht aus einem Rahmengestell 15, in dem die Stege 12 ortsfest angeordnet sind. Bezüglich des Gehäuses 3 des Bindegerätes 1 ist das Rahmengestell 15 in vertikaler Richtung beweglich gelagert. Eine vertikale Lageänderung des Rahmengestells 15 erfolgt über Solenoide 13, die an zwei gegenüberliegenden Seiten des Gehäuses 3 festgemacht sind. Das vertikale Anheben der Ebene, in der die Oberkanten der Stege 12 angeordnet sind, dient dazu, den Dokumentenstapel während des Verschiebens der Heizplatte von einer Öffnung 2a; 2b in die andere Öffnung 2b; 2a von der Heizplatte 10 abzuheben. Nach Beendigung des Verschiebevorganges der Heizplatte 10 werden die beiden Solenoiden 13 ausgeschaltet, und das Rahmengestell 15 bewegt sich in seine Ausgangslage zurück, d.h. das Rahmengestell 15 senkt sich soweit ab, bis die Oberkanten der Langlöcher 17 des Rahmengestells 15 in Kontakt mit den Führungsstangen 16 sind, die starr in der Aufnahmevorrichtung 11 für die Heizplatte 10 befestigt sind.

Während das Rahmengestell 15 mit den Stegen 12 in vertikaler Richtung bezüglich des Gehäuses 3 beweglich angeordnet ist, ist die Heizplatte 10 in horizontaler Richtung von einer Öffnung 2a; 2b zur anderen Öffnung 2b; 2a verschiebbar gelagert. Eine konstruktive Ausführungsform des Verstellmechanismus' 44 für die Heizplatte 10 ist in den Figuren Fig. 6 und Fig. 7 dargestellt. An den Stirnseiten der die Heizplatte 10 tragenden Aufnahmevorrichtung 11 sind Zapfen 14 angebracht. Die Zapfen 14 werden von Längsschlitzen der Hebel 21, die an einem Ende der Hebel 21 vorgesehen sind, aufgenommen. Die entgegengesetzten Enden der Hebel 21 sind über eine starre Welle 22 miteinander verbunden.
Die Verschiebung der Aufnahmevorrichtung 11 samt Heizplatte 10 erfolgt mittels eines Kurbelwellengetriebes 46. Ein Elektromotor 25 treibt über eine Übersetzung 27 eine Exzenterscheibe 26 an. Der Antrieb dreht die Exzenterscheibe 26 um die durch den Mittelpunkt verlaufende Drehachse. Außerhalb des Mittelpunktes ist starr ein Ende eines Hebels 23 fixiert. Der Angriffspunkt des Hebels 23 beschreibt also während des Drehens der Exzenterscheibe 26 einen konzentrischen Kreis um den Mittelpunkt der Exzenterscheibe 26. Das andere Ende des Hebels 23 ist an dem Hebel 21 festgemacht. Die einzelnen Elemente des Kurbelwellengetriebes 46 sind derart dimensioniert, daß bei einer halben Umdrehung der Exzenterscheibe 26 die Heizplatte von der einen Öffnung 2a; 2b in die andere Öffnung 2b; 2a verschoben wird, während sie bei der nächsten halben Umdrehung in umgekehrter Richtung verschoben wird. Die Verwendung des gezeigten Kurbelwellengetriebes 46 bringt also den erheblichen Vorteil, daß es völlig ausreichend ist, einen Elektromotor 25 zu nutzen, der ausschließlich in eine Richtung dreht.

Fig. 8 zeigt eine perspektivische Darstellung des erfindungsgemäßen Kühlsystems; Fig. 9 zeigt eine analoge Darstellung mit teilweise aufgebrochenem Gehäuse des Bindegerätes. Der Ventilator 28 ist im vorderen Bereich des Gehäuses 3 des Bindegerätes 1 angeordnet und saugt Umgebungsluft durch die Eintrittsöffnungen 8 ins Innere des Gehäuses 3. Die Luft wird durch diejenige der beiden Öffnungen 2, die von der Heizplatte 10 bez. von der Aufnahmevorrichtung 11 für die Heizplatte 10 nicht verschlossen ist, abgeleitet und kühlt den Einbandrücken des Dokumentenstapels, der in dieser Öffnung 2a; 2b positioniert ist. Zur Erhöhung der Effektivität des Kühlprozesses ist das Innere des Gehäuses 3 mit Rippen ausgestattet. Diese verengen sich vorzugsweise in Nähe der Bereiche zu Luftkollektoren 29, die unterhalb der Öffnungen 2 liegen. Wie allseits bekannt, bedingt die Verengung eine erhöhte Fließgeschwindigkeit des Luftstromes und damit eine optimierte Kühlung. Zusätzlich oder für sich genommen kann vorgesehen sein, daß die Leistung des Ventilators 28 steuerbar ist. Hierdurch läßt sich die Kühlzeit optimal auf die Heizzeit abstimmen.

In Fig. 10 ist ein Blockdiagramm der einzelnen Komponenten des Bindegerätes 1 dargestellt. Das Bindegerät ist an eine Spannungsquelle 33 angeschlossen und wird mittels eines Schalters 4 aus- und eingeschaltet. Zusätzlich ist vorgesehen, daß das Bindegerät 1 automatisch nach Ablauf einer vorgegebenen Zeitspanne ab Beendigung des letzten Bindezyklus abgeschaltet wird.
Die Anzeigeelemente 5 visualisieren u.a., ob das Bindegerät betriebsbereit ist oder nicht. Die Energieversorung 36 stellt die Spannung für die einzelnen Komponenten des Bindegerätes 1 bereit. Bei diesen Komponenten handelt es sich um den Ventilator 28, die Heizplatte 10, den Elektromotor 25 inklusive Antrieb 39, den Temperatursensor 34, die Sensoren 42, 43, die die Stellung der Heizplatte 10 überwachen, die Sensoren 31, 32 in den Öffnungen 2 des Bindegerätes 1, die auf das Einfügen eines Dokumentenstapels ansprechen, die Solenoiden 13 inklusive ihrer Ansteuerung, die Anzeigeelemente 5 plus ihrer Ansteuerung, den akustischen Signalgeber 35 und die Steuer-/Regeleinheit 30.

Die Temperatur der Heizplatte 10 wird von einem Thermostat 37 auf einem vorgegebenen Wert gehalten. Hierzu wird die Temperatur der Heizplatte 10 ständig mittels eines Temperatursensors 34 ermittelt. Eine derartige Temperaturregelung ist hervorragend dazu geeignet, die Temperaturschwankungen der Heizplatte 10 gering zu halten, so daß diese während der gesamten Heizphase eine nahezu konstante Temperatur aufweist.

Die beiden Positionsdetektoren 42, 43 stellen die korrekte Position der Heizplatte 10 in den beiden Öffnungen 2 sicher. Der Elektromotor 25 wird nach Beendigung der Heizphase in einer der beiden Öffnungen 2 eingeschaltet und nachfolgend ausgeschaltet, sobald die Heizplatte 10 in den Abtastbereich des Positionsdetektors 42; 43 gefahren wird, der in der anderen Öffnung 2 positioniert ist.

Wie bereits an vorhergehender Stelle erwähnt, sind in den Öffnungen 2 Sensoren 31, 32 vorgesehen, die der Steuer-/Regeleinrichtung 30 das Einfügen eines Dokumentenstapels anzeigen. Bezüglich der Arbeitsweise der Solenoide 13, des akustischen Signalgebers 35 und der Anzeigeelemente 5 wird auf die vorhergehenden Beschreibungsteile verwiesen.

Die Steuer-/Regeleinheit 30 enthält die Elektronik zur Steuerung/Regelung sämtlicher Komponenten. Sie setzt weiterhin den Timer, der die einzelnen Zeiten für die Heizphasen und Kühlphasen vorgibt.

Fig. 11 zeigt ein Flußdiagramm zur Ansteuerung der Steuer-/Regeleinrichtung des erfindungsgemäßen Bindegerätes 1 ohne Zeitschaltuhr. Insbesondere gibt das Flußdiagramm die Schritte während eines Bindezyklus' wieder, das heißt, die Vorgänge bei Inbetriebnahme und während der Aufheizphase werden nicht berücksichtigt.

Der Steuer-/Regeleinheit 30 werden die Temperatur TH der Heizplatte 10 und die Zeit th für die Heizphase vorgegeben. Sobald der Sensor 31 das Einfügen eines Dokumentenstapels in die Öffnung 2a bei Punkt 51 signalisiert, wird bei Punkt 52 eine Zeitschaltuhr bzw. ein Timer gestartet. Unter dem Programmpunkt 53 wird abgefragt, ob die vorgegebenen Zeitdauer th bereits abgelaufen ist. Sobald sie abgelaufen ist, wird die Heizplatte 10 in die Öffnung 2b geschoben. Wird der Steuer-/Regeleinheit 30 unter 55 von dem Sensor 32 gemeldet, daß ein Dokumentenstapel in der Öffnung 2b positioniert ist, wird bei 56 erneut der Timer gestartet. Liefert der Sensor 32 nach Ablauf einer gewissen Zeit, z.B. von 10 Minuten, kein entsprechendes Signal, springt das Programm auf Punkt 60, und das Bindegerät 1 wird ausgeschaltet.

Ist die Abfrage gemäß Punkt 57 hinsichtlich des Erreichens der vorgegebenen Heizzeit th positiv, wird die Heizplatte 10 wiederum in die Öffnung 2a gefahren. Hier wird die nächste Heizphase gestartet, wenn der Sensor 31 das Einfügen eines weiteren Dokumentenstapels meldet. Wird innerhalb einer vorgegebenen Zeit kein Dokumentenstapel in das Bindegerät 1 eingefügt, wird wiederum das Bindegerät 1 automatisch ausgeschaltet.

### Bezugszeichenliste

- 1: Bindegerät
- 2: Öffnungen
- 2a: hintere Öffnung
- 2b: vordere Öffnung
- 3: Gehäuse
- 4: Schalter
- 5: optische Anzeigeeinrichtung
- 6: Schlitz
- 7: Dickenmeßeinrichtung
- 8: Lufteintrittsöffnung
- 9: Klemmelement
- 10: Heizplatte
- 11: Aufnahmevorrichtung
- 12: Steg
- 13: Solenoid
- 14: Führungszapfen
- 15: Rahmengestell
- 16: Führungsstange
- 17: Langloch
- 18: Seitenwand
- 19: Stirnwand
- 20: Trägersystem
- 21: Hebel
- 22: Welle
- 23: Hebel
- 24: Kurbelwellengetriebe
- 25: Elektromotor
- 26: Exzenterscheibe
- 27: Übersetzung
- 28: Ventilator
- 29: Luftkollektor
- 30: Steuer-/Regeleinheit
- 31: Sensor
- 32: Sensor
- 33: Spannungsquelle
- 34: Temperatursensor
- 35: akustischer Signalgeber
- 36: Energieversorgung
- 37: Thermostat
- 38: Temperaturregler
- 39: Antrieb
- 40: Treiberschaltung
- 41: Temperaturanzeige
- 42: Sensor
- 43: Sensor
- 44: Verstellmechanismus
- 45: Hebe-/Absenkmechanismus

## Patentansprüche

1. Vorrichtung zum Binden eines aus losen Blättern bestehenden Dokumentenstapels mittels eines Schmelzklebers, der auf der Innenseite des Rückens eines die losen Blätter aufnehmenden Einbandes angeordnet ist,
dadurch gekennzeichnet,
daß die Vorrichtung (1) an ihrer Oberseite zwei längliche, sich ins Innere des Gehäuses hineinerstreckende Öffnungen (2) zur Aufnahme jeweils eines Dokumentenstapels aufweist, wobei jede Öffnung (2a, 2b) aus einer Grundfläche, zwei Seitenwänden (18) und zwei Stirnwänden (19) besteht, und daß die Grundfläche einer der beiden Öffnungen (2a; 2b) während eines Bindezyklus von einer zwischen den beiden Öffnungen (2) über einen Verstellmechanismus (44) hin- und herbewegbaren Heizplatte (10) gebildet wird, während die Grundfläche der jeweils anderen Öffnung (2b; 2a) von einem Trägersystem (20) gebildet wird.

2. Vorrichtung nach Anspruch 1,
dadurch gekennzeichnet,
daß es sich bei dem Trägersystem (20) um Stege (12) handelt, die in Richtung der Verschiebbarkeit der Heizplatte (10) verlaufen, wobei die Ebene, in der die Oberkanten der Stege (12) angeordnet sind, jeweils die Grundfläche von einer der beiden Öffnungen (2a; 2b) bildet.

3. Vorrichtung nach Anspruch 2,
dadurch gekennzeichnet,
daß die Oberfläche der Heizplatte (10) während der Heizphase im wesentlichen mit der durch die Oberkante des Trägersystems (20) definierten Grundfläche übereinstimmt.

4. Vorrichtung nach Anspruch 1, 2 oder 3,
dadurch gekennzeichnet,
daß ein Hebe-/Absenkmechanismus (45) vorgesehen ist, der die durch die Oberkanten des Trägersystems (20) definierte Ebene während des Verschiebens der Heizplatte (10) von einer Öffnung (2a; 2b) zur anderen Öffnung (2b; 2a) über die von der Oberseite der Heizplatte (10) definierte Ebene hinausbewegt.

5. Vorrichtung nach Anspruch 1 oder 4,
dadurch gekennzeichnet,
daß bei dem Verstellmechanismus (45) zum Verschieben der Heizplatte (10) ein Kurbelwellengetriebe (24) verwendet wird, das vorzugsweise mittels eines Elektromotors (25) angetrieben wird.

6. Vorrichtung nach Anspruch 4,
dadurch gekennzeichnet,
daß die Hebe-/Absenkvorrichtung (45) aus zwei auf entgegengesetzten Seiten des Trägersystems (20) angeordneten Solenoiden (13) besteht.

7. Vorrichtung nach Anspruch 1,
dadurch gekennzeichnet,
daß die Heizplatte (10) in einer Haltevorrichtung (11) angeordnet ist, die derart dimensioniert und ausgestaltet ist, daß sie die Öffnung (2a; 2b), in der die Heizplatte (10) jeweils positioniert ist, von unten her verschließt.

8. Vorrichtung nach Anspruch 1 oder 7,
dadurch gekennzeichnet,.
daß innerhalb des Gehäuses (3) ein Gebläse, vorzugsweise ein Ventilator (28), vorgesehen ist, der Luft durch Eintrittsöffnungen (8) von außerhalb des Gehäuses (3) ansaugt, und sie jeweils durch diejenige der beiden Öffnungen (2) an dem erhitzten Einbandrücken vorbeileitet, die von der Heizplatte (10) nicht abgedeckt ist.

9. Vorrichtung nach Anspruch 1,
dadurch gekennzeichnet,
in jeder Öffnung (2a, 2b) jeweils ein Sensor (31, 32) vorgesehen ist, der das Positionieren eines Dokumentenstapels in der Öffnung (2a, 2b) erkennt.

10. Vorrichtung nach Anspruch 1, 5, 6, 8 oder 9,
dadurch gekennzeichnet,
daß eine Steuer-/Regeleinheit (30) vorgesehen ist, die die Verfahrensschritte in dem Bindegerät (1), z.B. die Erkennungssignale der Sensoren (31, 32; 42,43), die Temperaturregelung (37, 38) der Heizplatte (10), das Verschieben der Heizplatte (10) von einer Position in die andere, das Anheben und Absenken des Trägersystems (20) und damit des Dokumentenstapels sowie das Ein- und Ausschalten des Gebläses (28), auswertet und sukzessive die erforderlichen Arbeitsschritte entsprechend vorgegebener Daten regelt/steuert.

11. Verfahren zum Binden eines aus losen Blättern bestehenden Dokumentenstapels in einem thermischen Bindegerät,
wobei die losen Blätter in einem Einband positioniert werden, dessen Rücken mit einem Schmelzkleber präpariert ist, wobei der Einband auf einer Heizplatte (10) positioniert wird, die die Grundfläche einer ersten von zwei länglichen, sich ins Innere hineinerstreckende Öffnungen (2a; 2b)bildet,
wobei die Heizplatte (10) nach Beendigung der Heizphase in die andere Öffnung (2b; 2a) geschoben wird, und wobei der Rücken des Dokumentenstapels nach Verschiebung der Heizplatte (10) auf einem parallel zur Verschieberichtung starr angeordneten Trägersystem (20) zu liegen kommt.

12. Verfahren nach Anspruch 11,
dadurch gekennzeichnet,
daß die Heizplatte (10) während der Aufheizphase, d.h. vor Erreichen der gewünschten Bindetemperatur, in die beiden Öffnungen (2a, 2b) verfahren wird und anschließend in einer Mittelposition zwischen den beiden Öffnungen (2a, 2b) bis zur Beendigung der Aufheizphase gehalten wird.

13. Verfahren nach Anspruch 12,
dadurch gekennzeichnet,
daß das Bindegerät (1) nach dem Einschalten bei Erreichen der vorbestimmten Bindetemperatur einen Selbsttest hinsichtlich der Funktionstüchtigkeit der einzelnen Elemente durchführt.

14. Verfahren nach Anspruch 11 oder 13,
dadurch gekennzeichnet,
daß sowohl das Erreichen der vorbestimmten Bindetemperatur als auch nachfolgend der Ablauf der vorgegebenen Heiz-- und Abkühlphase dem Bedienpersonal optisch und/oder akustisch angezeigt wird.

15. Verfahren nach Anspruch 14,
dadurch gekennzeichnet,
daß das Bedienpersonal die Verstellung der Heizplatte (10) nach Ablauf der vorgegebenen Heizphase manuell vornimmt.

16. Verfahren nach Anspruch 14,
dadurch gekennzeichnet,
daß die einzelnen Arbeitsschritte während der Bindezyklen automatisch von einer Steuer-/Regeleinheit (30) entsprechend vorgegebener Daten geregelt/gesteuert werden.

## Claims

1. An apparatus for binding a stack of documents comprised of loose leaves by means of a hot-melt-type adhesive applied to the inside of the spine of a binder receiving the loose leaves,
**characterized in that** the apparatus (1) has on its upper side two elongate openings (2) extending into the interior of the housing and receiving each a stack of documents, wherein each opening (2a, 2b) is comprised of a base, two side walls (18) and two end walls (19), and that during a binding cycle the base of one of the two openings (2a; 2b) is formed by a heating plate (10) adapted to be moved in a reciprocating fashion between the two openings (2) by a shifting mechanism (44), while the base of the respective other one of the openings (2b; 2a) is formed by a supporting structure (20).

2. An apparatus as claimed in claim 1,
**characterized in that** the supporting structure (20) involves bars (12) extending in the direction in which the heating plate (10) is displaceable, with the plane in which the upper edges of the bars (12) extend forming the respective base of one of the two openings (2a; 2b).

3. An apparatus as claimed in claim 2,
**characterized in that** during the heating cycle the surface of the heating plate (10) essentially coincides with the base defined by the upper edges of the supporting structure (20).

4. An apparatus as claimed in claim 1, 2 or 3,
**characterized in that** a lifting/lowering mechanism (45) is provided which moves the plane defined by the upper edges of the supporting structure (20) beyond the plane defined by the upper surface of the heating plate (10) during the process of displacement of the heating plate (10) from one opening (2a; 2b) to the other opening (2b; 2a).

5. An apparatus as claimed in claim 1 or 4,
**characterized in that** the shifting mechanism (45) for displacement of the heating plate (10) utilizes a crank mechanism (24) preferably driven by means of an electric motor (25).

6. An apparatus as claimed in claim 4,
**characterized in that** the lifting/lowering mechanism (45) is comprised of two solenoids (13) arranged on opposite sides of the supporting structure (20).

7. An apparatus as claimed in claim 1,
**characterized in that** the heating plate (10) is arranged in a mounting device (11) dimensioned and configured such as to close from below the respective opening (2a; 2b) in which the heating plate (10) is positioned.

8. An apparatus as claimed in claim 1 or 7,
**characterized in that** a blower, preferably a fan (28) is provided within the housing (3), which fan draws air from outside the housing (3) through inlet openings (8), directing the air past the heated binder spine through that particular one of the two openings (2) that is not covered by the heating plate (10).

9. An apparatus as claimed in claim 1,
**characterized in that** each of the two openings (2a, 2b) includes a sensor (31, 32) detecting the presence of a document stack in the opening (2a, 2b).

10. An apparatus as claimed in claim 1, 5, 6, 8 or 9,
**characterized in that** a regulating/control unit (30) is provided which evaluates the process steps occurring in the binding apparatus (1) as, for example, the detection signals from the sensors (31, 32; 42, 43), the temperature control (37, 38) of the heating plate (10), the displacement of the heating plate (10) from one position into the other position, the lifting and the lowering of the supporting structure (20) and thus of the document stack, as well as the activation and deactivation of the blower (28), regulating/controlling in succession the necessary process steps in accordance with predetermined data.

11. A method of binding a stack of documents comprised of loose leaves in a thermal binding apparatus, including the steps of positioning the loose leaves in a binder having a hot-melt-type adhesive applied to its spine, positioning the binder on a heating plate (10) forming the base of a first one of two elongate openings (2a; 2b) extending into the interior, shifting the heating plate (10) into the other opening (2b; 2a) on completion of the heating cycle, and causing the spine of the document stack to rest on a supporting structure (20) rigidly arranged parallel to the direction of displacement following shifting of the heating plate (10).

12. A method as claimed in claim 11,
**characterized in that** the heating plate (10) is moved into the two openings (2a, 2b) during the warming-up cycle, that is, prior to reaching the desired binding temperature, and is subsequently maintained in a mid-position between the two openings (2a, 2b) until completion of the warming-up cycle.

13. A method as claimed in claim 12,
**characterized in that** on powering up and on reaching the predetermined binding temperature, the binding apparatus (1) performs a self-test to see whether the individual components are functional.

14. A method as claimed in claim 11 or 13,
**characterized in that** a visual and/or audible indication is provided to signal to the operator that the predetermined binding temperature is reached and also that subsequently the predetermined heating and cooling cycles are proceeding.

15. A method as claimed in claim 14,
**characterized in that** the operating personnel performs the displacement of the heating plate (10) manually following expiration of the predetermined heating cycle.

16. A method as claimed in claim 14,
**characterized in that** the individual process steps occurring during the binding cycles are regulated/controlled automatically by a regulating/control unit (30) in accordance with predetermined data.

## Revendications

1. Dispositif servant à relier une pile de documents composée de feuilles volantes au moyen d'une colle fusible qui est appliquée sur la face intérieure du dos d'une reliure recevant les feuilles volantes, **caractérisé en ce que** le dispositif (1) présente sur sa partie supérieure deux ouvertures longitudinales (2) qui s'étendent à l'intérieur du boîtier pour recevoir chacune une pile de documents respective, en quoi chaque ouverture (2a, 2b) se compose d'une surface de base, de deux parois latérales (18) et de deux parois frontales (19), et en ce que la surface de base de l'une des deux ouvertures (2a; 2b), pendant un cycle de reliure, est formée d'une plaque chauffante (10) susceptible d'effectuer un mouvement de va-et-vient entre les deux ouvertures (2) au moyen d'un mécanisme de déplacement (44), tandis que la surface de base de l'autre ouverture respective (2b; 2a) est formée d'un système porteur (20).

2. Dispositif selon la revendication 1, **caractérisé en ce que** pour le système porteur (20) il s'agit de nervures (12) disposées en direction du déplacement de la plaque chauffante (10), en quoi le plan sur lequel sont disposées les arêtes supérieures des nervures (12) forme à chaque fois la surface de base de l'une des deux ouvertures (2a; 2b).

3. Dispositif selon la revendication 2, **caractérisé en ce que** la surface de la plaque chauffante (10) correspond pendant la phase de chauffe pour l'essentiel à la surface de base définie par les arêtes supérieures du système porteur (20).

4. Dispositif selon l'une des revendications 1, 2 ou 3, **caractérisé en ce que** un mécanisme de montée et de descente (45) est prévu, qui effectue un mouvement du plan défini par les arêtes supérieures du système porteur (20) pendant le déplacement de la plaque chauffante (10) d'une ouverture (2a; 2b) à l'autre (2b; 2a), ledit mouvement allant au-delà du plan défini par la face supérieure de la plaque chauffante (10).

5. Dispositif selon l'une des revendications 1 ou 4, **caractérisé en ce que** un engrenage à vilebrequin (24) est utilisé pour le mécanisme de déplacement (45) pour déplacer la plaque chauffante (10), lequel engrenage est entraîné de préférence au moyen d'un moteur électrique (25).

6. Dispositif selon la revendication 4, **caractérisé en ce que** le mécanisme de montée et de descente (45) se compose de deux solénoïdes (13) disposés sur des faces opposées du système porteur (20).

7. Dispositif selon la revendication 1, **caractérisé en ce que** la plaque chauffante (10) est disposée dans un dispositif de support (11) qui est dimensionné et configuré de telle manière qu'il ferme de dessous l'ouverture (2a; 2b) dans laquelle la plaque chauffante (10) est à chaque fois positionnée.

8. Dispositif selon l'une des revendications 1 ou 7, **caractérisé en ce que** à l'intérieur du boîtier (3) une soufflerie, de préférence un ventilateur (28) est prévu qui aspire de l'air de l'extérieur du boîtier (3) par des ouvertures d'entrée (8) et qui le fait passer le long du dos de la reliure chauffée à travers celle des deux ouvertures (2) qui n'est pas recouverte par la plaque chauffante (10).

9. Dispositif selon la revendication 1, **caractérisé en ce que** dans chacune des ouvertures (2a, 2b) est prévu un capteur (31, 32) qui détecte le positionnement d'une pile de documents dans l'ouverture (2a, 2b).

10. Dispositif selon l'une des revendications 1, 5, 6, 8 ou 9, **caractérisé en ce que** une unité de commande/de réglage (30) est prévue qui évalue les étapes de progression dans l'appareil de reliure (1), par exemple, les signaux de détection des capteurs (31, 32; 42, 43), la régulation thermique (37, 38) de la plaque chauffante (10), le déplacement de la plaque chauffante (10) d'une position à l'autre, la montée et la descente du système porteur (20) et ainsi de la pile de documents ainsi que la mise en marche et l'arrêt de la soufflerie (28), et qui commande/régule successivement les étapes du travail nécessaires en fonction de données prédéfinies.

11. Procédé servant à relier une pile de documents composée de feuilles volantes dans un appareil de reliure thermique, en quoi les feuilles volantes sont disposées dans une reliure dont le dos est enduit d'une colle fusible, en quoi la reliure est placée sur une plaque chauffante (10) qui forme la surface de base d'une première de deux ouvertures longitudinales (2a; 2b) se prolongeant vers l'intérieur, en quoi la plaque chauffante (10) est glissée dans l'autre ouverture (2b; 2a) à la fin de la phase de chauffe, et en quoi le dos de la pile de documents vient reposer après le déplacement de la plaque chauffante (10) sur un système porteur (20) disposé fixement parallèlement au sens du déplacement.

12. Procédé selon la revendication 11, **caractérisé en ce que**, pendant la phase de chauffe, c'est-à-dire avant d'atteindre la température de reliure souhaitée, la plaque chauffante (10) est menée dans les deux ouvertures (2a, 2b) puis est maintenue dans une position médiane entre les deux ouvertures (2a, 2b) jusqu'à la fin de la phase de chauffe.

13. Procédé selon la revendication 12, **caractérisé en ce que** après la mise en marche et lorsque la température de reliure prédéfinie est atteinte, l'appareil de reliure (1) exécute un autotest concernant l'aptitude au fonctionnement des différents éléments.

14. Procédé selon l'une des revendications 11 ou 13, **caractérisé en ce que** tant l'obtention de la température de reliure prédéfinie qu'également le déroulement ultérieur de la phase prédéfinie de chauffe et de refroidissement sont signalés de façon optique et/ou acoustique au personnel de service.

15. Procédé selon la revendication 14, **caractérisé en ce que** le personnel de service entreprend manuellement le déplacement de la plaque chauffante (10) après écoulement de la phase de chauffe prédéfinie.

16. Procédé selon la revendication 14, **caractérisé en ce que** pendant les cycles de reliure, chacune des étapes du travail est automatiquement commandée/régulée au moyen d'une unité de commande/de réglage (30) en fonction de données prédéfinies.
